# EUROPÄISCHE PATENTSCHRIFT

(11) **EP 1 734 231 B1**
(45) Veröffentlichungstag und Bekanntmachung des Hinweises auf die Patenterteilung: **02.05.2018**
(21) Anmeldenummer: 05013040.0
(22) Anmeldetag: 16.06.2005
(51) Int. Cl.: F01D 17/16, F01D 25/24

(54) **TURBOLADER MIT VARIABLER TURBINENGEOMETRIE**
TURBOCHARGER WITH VARIABLE GEOMETRY TURBINE
TURBOCOMPRESSEUR AVEC TURBINE A GEOMETRIE VARIABLE

(43) Veröffentlichungstag der Anmeldung: 20.12.2006
(73) Patentinhaber: BorgWarner, Inc., Auburn Hills, MI 48326-2872 (US)
(72) Erfinder: Stilgenbauer, Michael, 67295 Bolanden (DE); Schall, Gerald, 67240 Bobenheim-Roxheim (DE)
(74) Vertreter: Peterreins Schley

(56) Entgegenhaltungen:
- EP-A- 0 204 033
- EP-A- 1 528 225
- DE-A1- 10 337 491
- PATENT ABSTRACTS OF JAPAN Bd. 1998, Nr. 09, 31. Juli 1998 (1998-07-31) & JP 10 103070 A (TOYOTA MOTOR CORP), 21. April 1998 (1998-04-21)

## Beschreibung

Die Erfindung betrifft einen Turbolader gemäß dem Oberbegriff des Anspruches 1. Ein derartiger Turbolader ist aus der EP 0 204 033 A bekannt.

Ein weiterer Turbolader ist aus der EP 1 394 364 A1 bekannt.

Bei dieser Turboladerkonstruktion wird der Schaufellagerring mit Abstandshaltern zur Aufrechterhaltung eines Freiraumes für die Leitschaufeln eines Leitgitters versehen. Um den Schaufellagerring am Turbinengehäuse fixieren zu können, sind die Abstandshalter des Schaufellagerrings jeweils mit einer Bohrung für Verbindungsbolzen versehen. Im Montagezustand durchsetzen die Verbindungsbolzen die Bohrungen und greifen in einen benachbart zum Schaufellagerring angeordneten Lagerring des Turbinengehäuses ein.

Es ist demgegenüber Aufgabe der vorliegenden Erfindung, einen Turbolader gemäß dem Oberbegriff des Anspruches 1 zu schaffen, die eine Vereinfachung der Montage durch Reduzierung der zu montierenden Einzelteile ermöglichen.

Die Lösung dieser Aufgabe erfolgt durch die Merkmale des Anspruches 1. Durch die erfindungsgemäße einstückige Ausbildung der Befestigungseinrichtung zur Fixierung des Schaufellagerrings an den Abstandshaltern desselben ist es möglich, sowohl auf die Anbringung von Bohrungen in den Abstandshaltern als auch das Vorsehen und Montieren von separaten Verbindungsbolzen zu verzichten.

Vielmehr kann im Zuge der Anordnung des Schaufellagerrings dessen Fixierung durch Ineingriffbringen von Passflächen der Befestigungseinrichtung des Schaufellagerringes und entsprechender Gegenflächen am Turbinengehäuse erreicht werden.

Eine erfindungsgemäße Ausführungsform sieht als Befestigungseinrichtung eine radial ausgerichtete Zentrierfläche vor, die im Montagezustand eine Presspassung mit einer geeignet angeordneten und ausgebildeten Gegenfläche des Turbinengehäuses bildet. Radiale Ausrichtung bedeutet in diesem Zusammenhang, dass die Zentrierfläche radial nach innen bezogen auf die Rotationsachse des Turbinenrotors weist, wobei die Gegenfläche des Turbinengehäuses dementsprechend radial nach außen weist.

Die Unteransprüche haben vorteilhafte Weiterbildungen der Erfindung zum Inhalt.

Bei der Ausbildung der Befestigungseinrichtung als Presspassung ist es ferner möglich, eine zusätzliche axiale Sicherung des Schaufellagerrings durch ein Zusammenwirken mit einer Scheibenanordnung zu bewirken, die zwischen dem Turbinengehäuse und dem Lagergehäuse des Turboladers angeordnet ist. Diese Scheibenanordnung kann bei einer besonders bevorzugten Ausführungsform durch eine auf der Seite des Lagergehäuses angeordnete Tellerfeder und einem Hitzeschild gebildet werden, der dem Turbinengehäuse zugewandt ist.

Für Anwendungen im Niedertemperaturbereich, bei dem das Turbinengehäuse aus einem Werkstoff ausgebildet ist, der eine geringe Temperaturbeständigkeit hat, ist es möglich, zwischen dem Schaufellagerring und dem Turbinengehäuse eine Einlegescheibe aus besonders temperaturfestem Material zum Schutz der Leitschaufeln anzuordnen.

Weitere Einzelheiten, Merkmale und Vorteile der Erfindung ergeben sich aus nachfolgender Beschreibung von Ausführungsbeispielen anhand der Zeichnungen.

Es zeigt:
- Fig. 1:: eine teilweise im Schnitt dargestellte Perspektivansicht eines erfindungsgemäßen Turboladers,
- Fig. 2:: eine perspektivische Ansicht eines nicht erfindungsgemäßen Schaufellagerrings,
- Fig. 3:: eine Teilansicht des Schaufellagerrings gemäß Fig. 2,
- Fig. 4:: eine Teilansicht des nicht erfindungsgemäßen Turboladers zur Verdeutlichung des Montagezustandes des Schaufellagerrings gemäß der Fig. 2 und 3,
- Fig. 5 und 6:: der Fig. 4 entsprechende Darstellungen des erfindungsgemäßen Turboladers zur Verdeutlichung einer Ausführungsform des erfindungsgemäßen Schaufellagerrings, und
- Fig. 7:: eine der Fig. 5 entsprechende Darstellung eines Teiles des erfindungsgemäßen Turboladers zur Verdeutlichung einer weiteren Ausführungsform.

In Fig. 1 ist ein erfindungsgemäßer Turbolader 1 dargestellt, der ein Turbinengehäuse 2 und ein damit über ein Lagergehäuse 28 verbundenes Kompressorgehäuse 3 aufweist. Die Gehäuse 2, 3 und 28 sind entlang einer Rotationsachse R angeordnet. Das Turbinengehäuse ist teilweise im Schnitt gezeigt, um die Anordnung eines Schaufellagerrings 6 und ein von diesem gebildetes radial äußeres Leitgitter 18 zu verdeutlichen, das eine Mehrzahl von über den Umfang verteilten Leitschaufeln 7 mit Schwenkachsen 8 aufweist. Hierdurch werden Düsenquerschnitte gebildet, die je nach der Lage der Leitschaufeln 7 grösser oder kleiner sind und den in der Mitte an der Rotationsachse R gelegenen Turbinenrotor 4 mehr oder weniger mit dem über einen Zuführkanal 9 zugeführten und über einen Zentralstutzen 10 abgeführten Abgas eines Motors beaufschlagen, um über den Turbinenrotor 4 einen auf derselben Welle sitzenden Kompressorrotor 17 anzutreiben.

Um die Bewegung bzw. die Lage der Leitschaufeln 7 zu steuern, ist eine Betätigungseinrichtung 11 vorgesehen. Diese kann an sich beliebig ausgebildet sein, jedoch weist eine bevorzugte Ausführungsform ein Steuergehäuse 12 auf, das die Steuerbewegung eines an ihr befestigten Stößelgliedes 14 steuert, um dessen Bewegung auf einen hinter dem Schaufellagerring 6 gelegenen Verstellring 5 in eine leichte Drehbewegung desselben umzusetzen. Zwischen dem Schaufellagerring 6 und einem ringförmigen Teil 15 des Turbinengehäuses 2 wird ein Freiraum 13 für die Leitschaufeln 7 gebildet. Um diesen Freiraum 13 sichern zu können, weist der Schaufellagerring 6 einstückig angeformte Abstandshalter 16 auf, die im Detail in Fig. 2 und 3 dargestellt sind. Im Beispielsfalle sind drei Abstandshalter 16 in einem Winkelabstand von jeweils 120° am Umfang des Schaufellagerrings 6 angeordnet. Vom Prinzip her ist es möglich, mehr oder weniger derartige Abstandshalter 16 vorzusehen, jedoch ergibt die Ausbildung gemäß Fig. 2 eine besonders vorteilhafte geometrische Anordnung.

In den Fig. 2 bis 4 ist ein Schaufellagerring 6 dargestellt, der eine Befestigungseinrichtung 19 zur Fixierung des Schaufellagerrings 6 am Turbinengehäuse 2 aufweist, die einstückig an zumindestens einem der Abstandshalter 16 angeordnet ist. Bei der in diesen Figuren dargestellten Ausführungsform weist die Befestigungseinrichtung 19 eine Nut 20 auf, die zwischen einem, vorzugsweise zylindrisch ausgebildeten, Hauptteil 22 des Abstandshalters 16 und einem Zentrierabsatz 23 angeordnet ist. Wie sich aus der Detailansicht der Fig. 3 ergibt, geht der Hauptteil 22 aufgrund der einstückigen Ausbildung in den Schaufellagerring 6 über und der Zentrierabsatz 23 ist am freien Ende des Abstandshalters 16 angeordnet. Durch das Anbringen der Nut 20 zwischen dem Hauptteil 22 und dem Zentrierabsatz 23 ergibt sich die aus Fig. 3 im Einzelnen ersichtliche Hakenform. Wie Fig. 3 ferner verdeutlicht, ist der Zentrierabsatz 23 gegenüber dem Hauptkörper 22 mit einem Absatz versehen, so dass sich benachbart zur Nut 20 eine axiale Anlagefläche 24 sowie eine radial ausgerichtete Zentrierfläche bzw. ein Zentrierdurchmesser ergeben.

Im in Fig. 4 dargestellten Montagezustand greift ein Steg 21 des Turbinengehäuses 2 in die Nut 20 ein und bildet damit eine bajonettähnliche Verschlusseinrichtung zur Fixierung des Schaufellagerrings 6 am Turbinengehäuse 2.

Hierzu und zur Ausbildung des Schaufellagerrings gemäß der Ausführungsformen der Fig. 2 bis 4 wird neben der schriftlichen Beschreibung explizit auf die zeichnerische Darstellung der genannten Figuren verwiesen.

In den Fig. 5 und 6 ist ein erfindungsgemäßer Turbolader 1 bzw. ein erfindungsgemäßer Schaufellagerring 6 dargestellt.

Diese Ausführungsform weist eine Befestigungseinrichtung 19' auf, die anstatt einer Nut an zumindestens einem der Abstandshalter 16 und einem korrespondierenden Steg am Turbinengehäuse 2 eine radial ausgerichtete Zentrierfläche 26 an zumindestens einem der Abstandshalter 16 aufweist, die im in den Fig. 5 und 6 dargestellten Montagezustand mit einer Gegenfläche 27 des Turbinengehäuses 2 zusammenwirkt. Durch dieses Zusammenwirken wird eine Presspassung in radialer Richtung erreicht, die vom Prinzip her dazu ausreicht, den Schaufellagerring 6 am Turbinengehäuse 2 zu fixieren.

Um die Fixierung zu unterstützen ist bei den in den Fig. 5 und 6 besonders bevorzugten Ausführungsform ferner ein Vorsprung 29 vorgesehen, der an einer Innenumfangsfläche 30 des Schaufellagerrings 6 angeordnet ist, was sich im Einzelnen aus den Fig. 5 und 6 ergibt.

Der Vorsprung 29 weist hierbei radial nach innen, also in Richtung auf die Rotationsachse R, und ist an dem axialen Ende 31 des Schaufellagerrings 6 angeordnet, das den Abstandshaltern 16 benachbart ist. Dieser Vorsprung 29, der einen radial umlaufenden Bund bildet, wirkt mit einer Scheibenanordnung 32 zusammen, was vor allem aus der vergrößerten Darstellung der Fig. 6 ersichtlich ist.

Bei der dargestellten Ausführungsform weist die Scheibenanordnung 32 eine konisch ausgebildete Tellerfeder 33 und einen Hitzeschild 34 auf, der auf Seiten des Turbinengehäuses 2 angeordnet ist.

Dadurch, dass die Scheibenanordnung 32 an ihrem radial äußeren Ende auf dem Vorsprung 29 aufliegt, ist es möglich, bei der Montage eine axiale Kraft F (siehe Fig. 5) aufzubringen, die eine zusätzliche axiale Verspannung des Schaufellagerrings 6 möglich macht. In Fig. 7 ist eine Anordnung dargestellt, die derjenigen der Fig. 5 und 6 weitestgehend entspricht, so dass auf die voranstehende Erläuterung Bezug genommen werden kann.

Es handelt sich bei der Fig. 7 jedoch um eine Ausführungsform des Turboladers 1, die für einen Niedertemperatureinsatz vorgesehen ist, bei der dementsprechend das Material des Turbinengehäuses 2 geringere Temperaturfestigkeit haben kann.

Um jedoch die Leitschaufeln 7 schützen zu können, ist eine hochtemperaturfeste Einlegescheibe 35 zwischen dem Schaufellagerring 6 und dem Turbinengehäuse 2 vorgesehen, was sich im Einzelnen aus der Darstellung der Fig. 7 ergibt.

### Bezugszeichenliste

- 1: Turbolader
- 2: Tubinengehäuse
- 3: Kompressorgehäuse
- 4: Turbinenrotor
- 5: Verstellring
- 6: Schaufellagerring
- 7: Leitschaufeln
- 8: Schwenkachsen
- 9: Zuführkanal
- 10: Axialstutzen
- 11: Betätigungseinrichtung
- 12: Steuergehäuse
- 13: Freiraum für Leitschaufeln 7
- 14: Stößelglied
- 15: ringförmiger Teil des Turbinengehäuses 2
- 16: Abstandshalter/Distanznocken
- 17: Kompressorrotor
- 18: Leitgitter
- 19: Befestigungseinrichtung
- 20: Nut
- 21: Steg
- 22: Hauptteil
- 23: Zentrierabsatz
- 24: axiale Anlagefläche
- 25: Zentrierfläche bzw. Zentrierdurchmesser des Abstandshalters
- 26: Zentrierfläche
- 27: Gegenfläche
- 28: Lagergehäuse
- 29: Vorsprung
- 30: Innenumfangsfläche
- 31: axiales Ende
- 32: Scheibenanordnung
- 33: Tellerfeder
- 34: Hitzeschild
- 35: Einlegescheibe
- R: Rotationsachse
- F: axiale Vorspannkraft

## Patentansprüche

1. Turbolader (1) mit variabler Turbinengeometrie (VTG)
- mit einem Turbinengehäuse (2) mit einem Zuführkanal (9) für Abgase;
- mit einem Turbinenrotor (4), der drehbar im Turbinengehäuse (2) gelagert ist;
- mit einem Leitgitter (18) variabler Turbinengeometrie, das den Turbinenrotor (4) radial außen umgibt und einen Schaufellagerring (6) aufweist, der mit Abstandshaltern (16) zur Aufrechterhaltung eines Freiraumes (13) für Leitschaufeln (7) des Leitgitters (18) versehen ist; und
- mit einer einstückig an zumindestens einem der Abstandshalter (16) angeformten Befestigungseinrichtung (19; 19') zur Fixierung des Schaufellagerrings (6) am Turbinengehäuse (2),
**dadurch gekennzeichnet,**
- **dass** die Befestigungseinrichtung (19') als radial ausgerichtete Zentrierfläche (26) ausgebildet ist, die im Montagezustand des Schaufellagerrings (6) eine Presspassung mit einer Gegenfläche (27) des Turbinengehäuses (2) bildet.

2. Turbolader nach Anspruch 1, **dadurch gekennzeichnet, dass** der Schaufellagerring (6) einen radial nach innen vorstehenden Vorsprung (29) an seiner Innenumfangsfläche (30) aufweist.

3. Turbolader nach Anspruch 2, **dadurch gekennzeichnet, dass** der Vorsprung (29) an dem den Abstandshaltern (16) benachbarten axialen Ende (31) des Schaufellagerrings (6) angeordnet ist.

4. Turbolader nach Anspruch 2 oder 3, **dadurch gekennzeichnet, dass** der Vorsprung (29) im Montagezustand des Schaufellagerrings (6) mit einer Scheibenanordnung (32), vorzugsweise bestehend aus einer Tellerfeder (33) und einem dem Turbinengehäuse (2) zugewandten Hitzeschild (34), zur Bildung einer axialen Verspannung des Schaufellagerrings (6) zwischen Lagergehäuse (28) und Turbinengehäuse (2) zusammenwirkt.

5. Turbolader nach einem der Ansprüche 1 bis 4, **dadurch gekennzeichnet, dass** zwischen dem Turbinengehäuse (2) und dem Schaufellagerring (6) eine Einlegescheibe (35) angeordnet ist.

## Claims

1. Turbocharger (1) with variable turbine geometry (VTG),
- having a turbine housing (2) with a feed duct (9) for exhaust gases;
- having a turbine rotor (4) which is rotatably mounted in the turbine housing (2);
- having a guide baffle (18) of variable turbine geometry, which surrounds the turbine rotor (4) radially at the outside and which has a blade bearing ring (6) which is equipped with spacers (16) for maintaining a free space (13) for guide blades (7) of the guide baffle (18); and
- having a fastening device (19; 19') which is formed integrally on at least one of the spacers (16) and which serves for the fixing of the blade bearing ring (6) to the turbine housing (2),
**characterized**
- **in that** the fastening device (19') is formed as a radially oriented centering surface (26) which, in the installed state of the blade bearing ring (6), forms an interference fit with a counterpart surface (27) of the turbine housing (2).

2. Turbocharger according to Claim 1, **characterized in that** the blade bearing ring (6) has a radially inwardly protruding projection (29) on its inner circumferential surface (30).

3. Turbocharger according to Claim 2, **characterized in that** the projection (29) is arranged on that axial end (31) of the blade bearing ring (6) which is adjacent to the spacers (16).

4. Turbocharger according to Claim 2 or 3, **characterized in that** the projection (29) interacts, in the installed state of the blade bearing ring (6), with a disk arrangement (32), preferably composed of a disk spring (33) and a heat shield (34) facing toward the turbine housing (2), in order to generate axial bracing of the blade bearing ring (6) between the bearing housing (28) and the turbine housing (2).

5. Turbocharger according to one of Claims 1 to 4, **characterized in that** a washer (35) is arranged between the turbine housing (2) and the blade bearing ring (6).

## Revendications

1. Turbocompresseur (1) à géométrie de turbine variable (VTG)
- avec un carter de turbine (2) avec un conduit d'admission (9) pour des gaz d'échappement ;
- avec un rotor de turbine (4) qui est supporté de manière rotative dans le carter de turbine (2) ;
- avec un aubage directeur (18) de géométrie de turbine variable, qui entoure radialement à l'extérieur le rotor de turbine (4) et qui présente un anneau de support d'aubes (6) qui est pourvu d'éléments d'espacement (16) pour maintenir un espace libre (13) pour des aubes directrices (7) de l'aubage directeur (18) ; et
- avec un dispositif de fixation (19 ; 19') formé d'une seule pièce au niveau d'au moins l'un des éléments d'espacement (16) pour la fixation de l'anneau de support d'aubes (6) au niveau du carter de turbine (2),
**caractérisé en ce que**
- le dispositif de fixation (19') est réalisé sous forme de surface de centrage orientée radialement (26) qui, dans l'état de montage de l'anneau de support d'aubes (6), forme un ajustement serré avec une surface conjuguée (27) du carter de turbine (2).

2. Turbocompresseur selon la revendication 1, **caractérisé en ce que** l'anneau de support d'aubes (6) présente une saillie (29) faisant saillie radialement vers l'intérieur, au niveau de sa surface périphérique interne (30).

3. Turbocompresseur selon la revendication 2, **caractérisé en ce que** la saillie (29) est disposée au niveau de l'extrémité axiale (31) de l'anneau de support d'aubes (6) adjacente aux éléments d'espacement (16).

4. Turbocompresseur selon la revendication 2 ou 3, **caractérisé en ce que** la saillie (29), dans l'état de montage de l'anneau de support d'aubes (6), coopère avec un agencement de disque (32), de préférence constitué d'un ressort Belleville (33) et d'un bouclier thermique (34) tourné vers le carter de turbine (2), pour former un serrage axial de l'anneau de support d'aubes (6) entre le logement de palier (28) et le carter de turbine (2).

5. Turbocompresseur selon l'une quelconque des revendications 1 à 4, **caractérisé en ce qu'**entre le carter de turbine (2) et l'anneau de support d'aubes (6) est disposé un disque intermédiaire (35).
